# DEMANDE DE BREVET EUROPEEN

(11) **EP 4 779 199 A1**
(43) Date de publication de la demande: **22.07.2026**
(21) Numéro de dépôt: 26151709.8
(22) Date de dépôt: 14.01.2026
(51) Int. Cl.: F17C 3/04, F17C 13/00

(54) **RÉSERVOIR CRYOGÉNIQUE COMPORTANT AU MOINS UNE STRUCTURE ANTI-BALLOTTEMENT, AÉRONEF COMPRENANT AU MOINS UN TEL RÉSERVOIR**

(30) Priorité: 20.01.2025 FR 2500585
(71) Demandeur: AIRBUS OPERATIONS (S.A.S.), 31060 Toulouse (FR); Airbus Operations Ltd, Filton, Bristol BS34 7 (GB)
(72) Inventeur: ALONSO CASTILLA, Raquel, 31060 Toulouse (FR); LAVERNE, Julien, 31060 Toulouse (FR); D'HULSTER, Paul, 31060 Toulouse (FR); GUILLOTEAU, Damien, 31060 Toulouse (FR); GALLARDO, Julien, 31060 Toulouse (FR); JAMBON, Guillaume, Filton BS34 7 (GB); BEHRUZI, Philipp, 28199 Bremen (DE); KLATTE, Jörg, 28199 Bremen (DE)
(74) Mandataire: Airbus-OPS SAS

(57) **Abrégé**

L'invention a pour objet un réservoir cryogénique comprenant :
- au moins une enceinte (14) contenant une phase liquide,
- au moins une structure anti-ballottement (22) positionnée à l'intérieur de l'enceinte (14) et configurée pour le compartimenter,
- au moins un système de liaison reliant la structure anti-ballottement (22) et l'enceinte (14).

Le fait de compartimenter l'enceinte (14) permet de limiter les mouvements excessifs de la phase liquide à l'intérieur de l'enceinte (14).

L'invention a également pour objet un aéronef comportant au moins un tel réservoir.

## Description

La présente demande se rapporte à un réservoir cryogénique comportant au moins une structure anti-ballottement ainsi qu'à un aéronef comprenant au moins un tel réservoir.

Selon un mode de réalisation de l'art antérieur, un réservoir cryogénique comprend une enceinte externe, une enceinte interne positionnée dans l'enceinte externe, une isolation thermique entre les enceintes externe et interne ainsi que deux systèmes de liaison diamétralement opposés reliant les enceintes externe et interne, au moins un des deux systèmes de liaison étant configuré pour autoriser un déplacement de l'enceinte interne par rapport à l'enceinte externe. Selon une configuration, le réservoir comprend un système d'extraction d'une phase liquide situé en partie inférieure de l'enceinte interne ainsi qu'un système de dépressurisation et/ou de pressurisation d'une phase gazeuse situé en partie supérieure de l'enceinte interne. Ce système de dépressurisation et/ou de pressurisation est configuré pour évacuer une partie de la phase gazeuse présente dans le réservoir en cas de surpression et/ou injecter une phase gazeuse dans le réservoir pour augmenter la pression.

Selon un mode de fonctionnement, l'enceinte interne du réservoir contient une phase liquide d'hydrogène sous-refroidie, surmontée d'une phase gazeuse. Dans ce cas, la phase liquide présente un couple de valeurs (température et pression) situé au-dessus de la courbe de saturation de l'hydrogène.

Lorsque le réservoir d'hydrogène est positionné dans un aéronef, le liquide présent dans le réservoir cryogénique peut être soumis, en vol, à des ballottements. En raison de ces ballottements, le liquide va refroidir le gaz, ce qui va provoquer une baisse de la pression. Par conséquent, l'état de l'hydrogène va tendre à se rapprocher de la courbe de saturation jusqu'à potentiellement l'atteindre, provoquant de ce fait un changement d'état de l'hydrogène.

Selon une autre problématique, ces ballottements vont provoquer un mélange des phases liquide et gazeuse. Ainsi, la phase gazeuse peut présenter des particules liquides augmentant les risques de dysfonctionnement du système de dépressurisation et/ou la phase liquide peut présenter des bulles augmentant les risques de dysfonctionnement des équipements alimentés en hydrogène.

Le document WO 2022/233505 A1 décrit un réservoir cryogénique selon l'art antérieur.

### EXPOSE DE L'INVENTION :

La présente invention vise à remédier à tout ou partie des inconvénients de l'art antérieur.

A cet effet, l'invention a pour objet un réservoir cryogénique selon la revendication 1.

Le fait de compartimenter l'enceinte permet de limiter les mouvements excessifs du liquide à l'intérieur de l'enceinte et de limiter les risques de mélange des phases gazeuse et liquide.

Selon une autre caractéristique, l'enceinte s'étend entre une partie supérieure et une partie inférieure décalées selon la troisième direction. En complément, les premières et deuxièmes parois sont agencées de manière à délimiter des compartiments présentant des volumes qui diminuent en se rapprochant de la partie supérieure de l'enceinte.

Selon une autre caractéristique, la première série de premières parois comprend au moins quatre premières parois sensiblement perpendiculaires à la troisième direction.

Selon une autre caractéristique, chaque première paroi est symétrique par rapport à un plan médian vertical, comprend des bords latéraux positionnés de part et d'autre du plan médian vertical et présente un profil transversal qui comporte, au niveau du plan médian vertical, une zone centrale décalée vers le bas par rapport aux bords latéraux.

Selon une autre caractéristique, chacune des premières parois comprend au moins un premier orifice traversant et/ou une découpe pour permettre un écoulement de liquide de la partie supérieure vers la partie inférieure de l'enceinte.

Selon une autre caractéristique, la deuxième série de deuxièmes parois comprend au moins quatre deuxièmes parois sensiblement perpendiculaires à la première direction.

Selon une autre caractéristique, au moins une deuxième paroi comprend au moins un deuxième orifice traversant.

Selon une autre caractéristique, la structure anti-ballottement comprend au moins une troisième paroi sensiblement perpendiculaire à la deuxième direction.

Selon une autre caractéristique, le réservoir cryogénique comprend au moins un système d'étanchéité intercalé entre au moins une première paroi et l'enceinte, limitant un passage de fluide entre ladite première paroi et l'enceinte.

Selon une autre caractéristique, la cloison comprend un bord périphérique distant de l'enceinte d'un espacement réduit, le réservoir cryogénique comprenant une lame périphérique qui s'étend sur au moins une partie du bord périphérique de la cloison, sensiblement parallèle à la cloison et faiblement espacée de cette dernière.

Selon une autre caractéristique, le système de liaison comprend un élément déformable de manière élastique qui comporte une partie centrale reliée à l'enceinte, un anneau périphérique relié à la structure anti-ballottement ainsi que plusieurs lames radiales reliant la partie centrale et l'anneau périphérique et permettant à la partie centrale et l'anneau périphérique de se déplacer l'un par rapport à l'autre selon une direction de déplacement.

L'invention a également pour objet un aéronef comprenant au moins un réservoir cryogénique selon l'une des caractéristiques précédentes.

### DESCRIPTION DETAILLEE :

D'autres caractéristiques et avantages ressortiront de la description de l'invention qui va suivre, description donnée à titre d'exemple uniquement, en regard des dessins annexés parmi lesquels :
La figure 1 est une représentation schématique d'un réservoir cryogénique comprenant au moins un dispositif anti-ballottement illustrant un mode de réalisation de l'invention,
La figure 2 est une vue en perspective d'un réservoir cryogénique comprenant un dispositif anti-ballottement illustrant un mode de réalisation de l'invention,
La figure 3 est une vue en perspective d'une partie d'un réservoir cryogénique illustrant un autre mode de réalisation de l'invention,
La figure 4 est une coupe schématique transversale d'un réservoir cryogénique illustrant un autre mode de réalisation de l'invention,
La figure 5 est une coupe schématique transversale d'un réservoir cryogénique illustrant un autre mode de réalisation de l'invention,
La figure 6 est une vue en perspective d'un dispositif anti-ballottement illustrant différents détails de l'invention,
La figure 7 est une coupe schématique transversale d'un réservoir cryogénique illustrant un autre mode de réalisation de l'invention,
La figure 8 est une coupe schématique transversale d'un réservoir cryogénique illustrant un autre mode de réalisation de l'invention,
La figure 9 est une coupe schématique transversale d'un réservoir cryogénique illustrant un autre mode de réalisation de l'invention,
La figure 10 est une vue en perspective d'un système de liaison reliant un dispositif anti-ballottement et une enceinte d'un réservoir cryogénique illustrant un mode de réalisation de l'invention,
La figure 11 est une coupe transversale du système de liaison visible sur la figure 10,
La figure 12 est un synoptique du montage du système de liaison visible sur la figure 10.

Selon un mode de réalisation visible sur la figure 1, un réservoir cryogénique 10 comprend une enceinte externe 12, une enceinte interne 14 positionnée dans l'enceinte externe 12, une isolation thermique entre les enceintes externe et interne 12, 14 ainsi que deux systèmes de liaison 16.1, 16.2 diamétralement opposés reliant les enceintes externe et interne 12, 14, au moins un des deux systèmes de liaison 16.1, 16.2 étant configuré pour autoriser un déplacement de l'enceinte interne 14 par rapport à l'enceinte externe 12.

Selon une configuration visible sur la figure 1, le réservoir cryogénique 10 comprend un système d'extraction 18 d'une phase liquide, situé en partie inférieure de l'enceinte interne 14, ainsi qu'un système de dépressurisation et/ou de pressurisation 20 d'une phase gazeuse, situé en partie supérieure de l'enceinte interne 14.

En variante, le réservoir cryogénique 10 ne comprend qu'une seule enceinte 14, comme illustré sur la figure 2.

Selon une application, un aéronef comprend au moins un réservoir cryogénique 10 stockant de l'hydrogène dans un état sous-refroidi.

Bien entendu, l'invention n'est pas limitée à cette application. Quel que soit le mode de fonctionnement, le réservoir cryogénique 10 comprend au moins une enceinte 14 contenant une phase liquide. Cette enceinte 14 présente une première direction X sensiblement horizontale lorsque le réservoir cryogénique 10 est positionné dans un aéronef au sol, une deuxième direction Y perpendiculaire à la première direction X et sensiblement horizontale lorsque le réservoir cryogénique 10 est positionné dans un aéronef au sol ainsi qu'une troisième direction Z perpendiculaire aux première et deuxième directions X, Y et sensiblement verticale lorsque le réservoir cryogénique 10 est positionné dans un aéronef au sol. La première direction X est orientée selon la plus grande dimension de l'enceinte 14 du réservoir cryogénique 10. Les première, deuxième et troisième directions X, Y, Z sont trois directions orthogonales. L'enceinte 14 s'étend entre une partie supérieure 14.1 et une partie inférieure 14.2 décalées selon la troisième direction Z.

Selon une configuration, le réservoir cryogénique 10 est symétrique par rapport à un plan médian vertical PMV, parallèle aux première et troisième directions X, Z.

Le réservoir cryogénique 10 comprend au moins une structure anti-ballottement 22 positionnée à l'intérieur de l'enceinte 14.

Selon un mode de réalisation, la structure anti-ballottement 22 comprend au moins des première et deuxième séries de première et deuxième parois 24, 26, les premières parois 24 de la première série étant approximativement perpendiculaires à la troisième direction Z, les deuxièmes parois 26 de la deuxième série étant sensiblement perpendiculaires à la première direction X.

Les premières et deuxièmes parois 24, 26 permettent de compartimenter l'enceinte 14 selon les première et deuxième directions X et Z correspondant à la plus grande dimension du réservoir cryogénique 10 et à la direction verticale, ce qui permet de réduire les effets des ballottements. Selon un agencement privilégié, les premières et deuxièmes parois 24, 26 sont agencées de sorte que les volumes des compartiments délimités par les premières et deuxièmes parois 24, 26 diminuent en se rapprochant de la partie supérieure 14.1. Cet agencement permet d'optimiser le fonctionnement de la structure anti-ballottement 22.

Selon une configuration privilégiée, la première série comprend au moins quatre premières parois 24. Les premières parois 24 sont espacées entre elles d'un premier écartement qui varie selon la troisième direction Z, les premières parois 24 étant plus rapprochées à proximité de la partie supérieure 14.1 que de la partie inférieure 14.2.

Selon une première configuration visible sur la figure 7, au moins une des premières parois 24 est plane. De préférence, toutes les premières parois 24 sont planes.

Selon une deuxième configuration visible sur la figure 8, au moins une des premières parois 24 présente dans un plan transversal (perpendiculaire à la première direction X) une forme en V symétrique par rapport au plan médian vertical PMV, ladite forme en V comportant deux pans 24a, 24b, la pointe de la forme en V étant orientée vers la partie inférieure 14.2. De préférence, toutes les premières parois 24 ont une forme en V.

Selon une troisième configuration visible sur la figure 9, au moins une des premières parois 24 présente dans un plan transversal (perpendiculaire à la première direction X) une forme courbe symétrique par rapport au plan médian vertical PMV, ladite forme courbe étant concave. De préférence, toutes les premières parois 24 ont une forme courbe concave.

Selon les deux dernières configurations visibles sur les figures 8 et 9, chaque première paroi 24 est symétrique par rapport à un plan médian vertical PMV, comprend des bords latéraux 24.1, 24.2 positionnés de part et d'autre du plan médian vertical PMV et présente un profil transversal qui comprend une zone centrale, au niveau du plan médian vertical PMV, décalée vers le bas par rapport aux bords latéraux 24.1, 24.2.

Selon un mode de réalisation visible sur la figure 6, au moins une première paroi 24 présente au moins un premier orifice traversant 28, de préférence plusieurs premiers orifices traversants 28. Selon un mode de réalisation privilégié, les différentes premières parois 24 présentent chacune au moins un premier orifice traversant 28 pour permettre un écoulement de liquide de le partie supérieure 14.1 vers la partie inférieure 14.2 de l'enceinte 14. Les premiers orifices traversants 28 des différentes premières parois 24 sont décalés d'une première paroi 24 à l'autre pour ne pas favoriser l'écoulement du liquide du haut vers le bas.

Chacune des premières parois 24 présente des premier et deuxième bords latéraux 24.1, 24.2 symétriques par rapport au plan médian vertical PMV. Au moins un des premier et deuxième bords latéraux 24.1, 24.2 d'au moins une première paroi 24 est espacée d'un premier jeu J24, comme illustré sur la figure 4.

Selon une configuration, chaque première paroi 24 présente un bord périphérique faiblement espacé de l'enceinte 14.

Selon un mode de réalisation, le réservoir cryogénique 10 comprend au moins un système d'étanchéité 30 intercalé entre au moins un des premier et deuxième bords latéraux 24.1, 24.2 d'au moins une première paroi 24 et l'enceinte 14, limitant un passage de fluide entre ladite première paroi 24 et l'enceinte 14.

Selon un premier mode de réalisation visible sur la figure 4, pour au moins un des premier et deuxième bords latéraux 24.1, 24.2 d'au moins une première paroi 24, le système d'étanchéité 30 comprend une lame 32 solidaire de l'enceinte 14, sensiblement parallèle à ladite première paroi 24 et faiblement espacée de ladite première paroi 24, ladite lame 32 présentant une largeur supérieure au premier jeu J24. La lame 32 présente une longueur (dimension prise selon la première direction X) sensiblement égale à celle de la première paroi 24. La première paroi 24 et la lame 32 sont agencées de manière à générer un chemin de fuite. Selon un agencement privilégié, le réservoir cryogénique 10 comprend au moins une lame 32 pour au moins un premier ou deuxième bord latéral 24.1, 24.2 de chaque première paroi 24. Chaque lame 32 peut s'étendre sur toute la longueur de la première paroi 24 associée ou comprendre plusieurs tronçons mis bout à bout ou faiblement espacés entre eux.

Selon un deuxième mode de réalisation visible sur la figure 5, pour au moins un des premier et deuxième bords latéraux 24.1, 24.2 d'au moins une première paroi 24, le système d'étanchéité 30 comprend une cornière en C 34 emmanchée sur le premier ou deuxième bord latéral 24.1, 24.2, ladite cornière en C 34 étant en contact avec l'enceinte 14 en utilisation lorsque l'enceinte 14 se contracte sous l'effet de la température cryogénique de l'hydrogène qu'elle contient. La cornière en C 34 présente généralement une longueur (dimension prise selon la première direction X) sensiblement égale à celle de la première paroi 24. Selon un agencement privilégié, le réservoir cryogénique 10 comprend au moins une cornière en C 34 pour au moins un premier ou deuxième bord latéral 24.1, 24.2 de chaque première paroi 24. Chaque cornière en C 34 peut s'étendre sur toute la longueur de la première paroi 24 associée ou comprendre plusieurs tronçons mis bout à bout ou faiblement espacés entre eux.

Bien entendu, l'invention n'est pas limitée à ces deux modes de réalisation pour le système d'étanchéité 30 prévu entre une première paroi 24 et l'enceinte 14. De plus, un même réservoir cryogénique 10 peut comprendre des systèmes d'étanchéité 30 différents.

Selon une configuration, chacune des premières parois 24 peut être réalisée d'un seul tenant. Selon une autre configuration visible sur la figure 6, au moins une première paroi 24 est réalisée en plusieurs parties 36.1, 36.2 qui s'étendent chacune entre deux deuxièmes parois 26 ou entre une deuxième paroi 26 et l'enceinte 14.

Selon un mode de réalisation visible sur la figure 6, au moins une première paroi 24 comprend au moins une découpe 38 au niveau d'une zone de jonction d'une deuxième paroi 26 et d'un premier ou deuxième bord latéral 24.1, 24.2. Cette découpe 38 permet à un liquide de s'écouler de la partie supérieure 14.1 vers la partie inférieure 14.2 de l'enceinte 14.

Selon une configuration privilégiée, la deuxième série de deuxièmes parois 26 comprend au moins quatre deuxièmes parois 26. Selon un mode de réalisation, au moins une deuxième paroi 26 est sensiblement plane. De préférence, toutes les deuxièmes parois 26 sont planes. Chacune des deuxièmes parois 26 peut être réalisée d'un seul tenant ou en plusieurs parties.

Au moins une deuxième paroi 26 comprend au moins un deuxième orifice traversant 40. Selon une configuration, les deuxièmes orifices traversants 40 sont situés entre les trois premières parois 24 les plus proches de la partie supérieure 14.1 de l'enceinte 14. Ces orifices traversants 40 permettent le passage d'hydrogène à l'état gazeux de façon à éviter que de l'hydrogène à l'état gazeux ne puisse être piégé sous de l'hydrogène à l'état liquide.

Selon une configuration, chaque deuxième paroi 26 comprend un bord périphérique faiblement espacé de l'enceinte 14, au moins sur une partie située en dessous de la première paroi 24 la plus proche de la partie supérieure 14.1 de l'enceinte 14.

Selon un mode de réalisation privilégié, la structure anti-ballottement 22 comprend au moins une troisième paroi 42 sensiblement perpendiculaire à la deuxième direction Y et aux premières et deuxièmes parois 24, 26. Selon un mode de réalisation visible sur les figures 4, 5, 7, 8 et 9, la structure anti-ballottement 22 comprend une unique troisième paroi 42 positionnée au niveau du plan médian vertical PMV, comme illustré sur les figures 4 et 5. Selon un autre mode de réalisation visible sur la figure 10, la structure anti-ballottement 22 comprend au moins deux troisièmes parois 42 positionnées de manière symétrique par rapport au plan médian vertical PMV.

Associée(s) aux premières et deuxièmes parois 24, 26, cette (ou ces) troisième(s) cloison(s) permet(tent) d'augmenter la compartimentation de l'enceinte 14 et d'améliorer la tenue structurelle de la structure anti-ballottement.

Selon une configuration, chaque troisième paroi 42 présente un bord périphérique faiblement espacé de l'enceinte 14, au moins sur une partie située en dessous de la première paroi 24 la plus proche de la partie supérieure 14.1 de l'enceinte 14.

Selon un mode de réalisation visible plus particulièrement sur les figures 2, 3 et 6, le réservoir cryogénique 10 comprend au moins une cloison 44 délimitant avec l'enceinte 14 une zone supérieure ZS dans laquelle est positionné au moins un équipement dédié à une phase gazeuse, comme le système de dépressurisation et/ou de pressurisation 20 par exemple. Cette cloison 44 sépare la zone supérieure ZS d'une zone inférieure ZI dans laquelle est positionné au moins un équipement dédié à une phase liquide, ladite cloison 44 permettant d'éviter un mélange des phases liquide et gazeuse, la phase gazeuse étant essentiellement présente dans la zone supérieure ZS, la phase liquide étant présente dans la zone inférieure ZI. En particulier, ledit équipement dédié à la phase liquide est situé en partie inférieure de l'enceinte 14 et correspond à un système d'extraction de la phase liquide vers des équipements alimentés en hydrogène.

Cette cloison 44 permet d'éviter que le liquide ne soit aspiré par le système de dépressurisation et/ou de pressurisation 20.

Selon une configuration, cette cloison 44 comprend une partie centrale 44.1, sensiblement perpendiculaire à la troisième direction Z, proche de la première paroi 24 située à proximité de la partie supérieure 14.1 ou confondue avec cette première paroi 24 ainsi que des première et deuxième ailes 44.2, 44.3 situées de part et d'autre de la partie centrale 44.1. La partie centrale 44.1 ainsi que les première et deuxième ailes 44.2, 44.3 sont chacune sensiblement planes. Selon un agencement, chacune des première et deuxième ailes 44.2, 44.3 forme un angle compris entre 5 et 45° avec un plan passant par la partie centrale 44.1. Les première et deuxième ailes 44.2, 44.3 sont sensiblement symétriques par rapport à un plan transversal perpendiculaire à la première direction X. Les angles de chacune des première et deuxième ailes 44.2, 44.3 sont choisis de façon à correspondre l'un à un angle maximal d'inclinaison de l'aéronef et l'autre à un angle minimal d'inclinaison de l'aéronef. La cloison 44 permet ainsi d'éviter un mélange des phases liquide et gazeuse.

La cloison 44 comprend un bord périphérique b44 distant de l'enceinte d'un espacement E44, comme illustré sur la figure 2. Cet espacement E44 permet de limiter les contraintes induites par la structure anti-ballottement 22 sur l'enceinte 14. Cet espacement E44 doit toutefois être le plus petit possible pour limiter le passage de la phase liquide vers la zone supérieure ZS.

Selon un mode de réalisation visible sur la figure 3, le réservoir cryogénique 10 comprend une lame périphérique 46 qui s'étend sur au moins une partie du bord périphérique b44 de la cloison 44 (de préférence sur toute la longueur du bord périphérique b44 de la cloison 44), sensiblement parallèle à la cloison et faiblement espacée de cette dernière. Selon une configuration, la lame périphérique 46 est reliée à la cloison 44 par des plots 48 répartis le long du bord périphérique b44 de la cloison 44. Selon un agencement, la lame périphérique 46 est décalée vers la zone inférieure ZI par rapport à la cloison 44. Cet agencement favorise la circulation d'un liquide de la zone supérieure ZS vers la zone inférieure ZI et rend difficile la circulation d'un liquide de la zone inférieure ZI vers la zone supérieure ZS.

L'enceinte 14 et la structure anti-ballottement 22 peuvent être réalisées en un même matériau ou en des matériaux différents.

Selon un mode de réalisation visible sur les figures 10 et 11, le réservoir cryogénique 10 comprend au moins un système de liaison 50 reliant l'enceinte 14 et la structure anti-ballottement 22. Ce système de liaison 50 est configuré pour autoriser un déplacement de la structure anti-ballottement 22 par rapport à l'enceinte 14 selon une direction de déplacement DD parallèle à la première direction X.

Selon une configuration, le système de liaison 50 comprend un élément déformable de manière élastique 52 qui comporte une partie centrale 52.1 reliée à l'enceinte 14, un anneau périphérique 52.2 relié à la structure anti-ballottement 22 ainsi que plusieurs lames radiales 52.3 reliant la partie centrale 52.1 et l'anneau périphérique 52.2 et permettant à la partie centrale 52.1 et l'anneau périphérique 52.2 de se déplacer l'un par rapport à l'autre selon une direction de déplacement DD.

La partie centrale 52.1 est un disque positionné dans un plan transversal. L'anneau périphérique 52.2 est concentrique à la partie centrale 52.1 et positionné dans un plan transversal. Les lames radiales 52.3 sont configurées pour permettre un mouvement selon la direction de déplacement DD entre la partie centrale 52.1 et l'anneau périphérique 52.2.

Selon une configuration, le système de liaison 50 comprend une broche longitudinale 54 reliant la partie centrale 52.1 et l'enceinte 14 ainsi qu'un disque transversal 56 (visible sur la partie (A) de la figure 12) reliant l'anneau périphérique 52.2 et la structure anti-ballottement 22.

Selon un mode de réalisation, la broche longitudinale 54 comprend une tête 58 ainsi qu'un corps cylindrique qui présente des premier et deuxième tronçons 60.1, 60.2 filetés et reliés par un épaulement 60.3, le premier tronçon 60.1 étant relié à la tête 58 et présentant un diamètre supérieur à celui du deuxième tronçon 60.2. En complément, la partie centrale 52.1 de l'élément déformable de manière élastique 52 comprend un orifice qui présente un diamètre sensiblement égal ou légèrement supérieur à celui du premier tronçon 60.1. L'enceinte 14 comprend un orifice qui présente un diamètre sensiblement égal ou légèrement supérieur à celui du deuxième tronçon 60.2 et inférieur à celui du premier tronçon 60.1.

Selon un mode d'assemblage visible sur la figure 7, le disque transversal 56 est relié à la structure anti-ballottement 22, par soudage par exemple. En suivant, le corps cylindrique de la broche longitudinale 54 est inséré dans l'orifice de la partie centrale 52.1 jusqu'à ce que la tête 58 soit en appui contre ladite partie centrale 52.1, comme illustré sur la partie (B) de la figure 12. La broche longitudinale 54 est reliée à la partie centrale 52.1 à l'aide d'un premier écrou 62, comme illustré sur la partie (C) de la figure 12. L'anneau périphérique 52.2 est alors relié au disque transversal 56, comme illustré sur la partie (D) de la figure 12, puis la structure anti-ballottement 22 est introduite dans l'enceinte 14. Lors de cette étape, la broche longitudinale 54 est introduite dans l'orifice de l'enceinte 14, comme illustré sur la partie (E) de la figure 12, puis reliée à cette dernière grâce à un deuxième écrou 64 en interposant une rondelle 66 entre le deuxième écrou 64 et l'enceinte 14, comme illustré sur les parties (F) et (G) de la figure 12. Comme illustré sur les parties (G) et (H), l'enceinte 14 peut présenter une virole 68 pour loger le deuxième tronçon 60.2 de la broche longitudinale 54 et le deuxième écrou 64 ainsi qu'une plaque de fermeture 70 pour fermer la virole 68.

Bien entendu, l'invention n'est pas limitée à ce mode de réalisation pour le système de liaison 50.

## Revendications

1. Réservoir cryogénique (10) comprenant au moins une enceinte (14) contenant une phase liquide et présentant des première, deuxième et troisième directions (X, Y, Z) orthogonales, la troisième direction (Z) étant verticale, le réservoir cryogénique (10) comprenant au moins une structure anti-ballottement (22) positionnée à l'intérieur de l'enceinte (14) ainsi qu'au moins un système de liaison (50) reliant la structure anti-ballottement (22) et l'enceinte (14), la structure anti-ballottement (22) comprenant des première et deuxième séries de premières et deuxièmes parois (24, 26) agencées de manière à compartimenter l'enceinte (14),
**caractérisé en ce que** le réservoir cryogénique (10) comprend au moins un équipement dédié à une phase gazeuse et **en ce que** la structure anti-ballottement (22) comprend au moins une cloison (44) délimitant avec l'enceinte (14) une zone supérieure (ZS) dans laquelle est positionné l'équipement dédié à une phase gazeuse,
et **en ce que** la cloison (44) comprend une partie centrale (44.1) sensiblement perpendiculaire à la troisième direction (Z) ainsi que des première et deuxième ailes (44.2, 44.3) situées de part et d'autre de la partie centrale (44.1) et formant un angle compris entre 5 et 45° avec un plan passant par la partie centrale (44.1).

2. Réservoir cryogénique (10) selon la revendication précédente, **caractérisé en ce que** l'enceinte (14) s'étend entre une partie supérieure (14.1) et une partie inférieure (14.2) décalées selon la troisième direction (Z) et **en ce que** les premières et deuxièmes parois (24, 26) sont agencées de manière à délimiter des compartiments présentant des volumes qui diminuent en se rapprochant de la partie supérieure (14.1) de l'enceinte (14).

3. Réservoir cryogénique (10) selon l'une des revendications précédentes, **caractérisé en ce que** la première série de premières parois (24) comprend au moins quatre premières parois (24) sensiblement perpendiculaires à la troisième direction (Z).

4. Réservoir cryogénique (10) selon l'une des revendications précédentes, **caractérisé en ce que** chaque première paroi (24) est symétrique par rapport à un plan médian vertical (PMV), comprend des bords latéraux (24.1, 24.2) positionnés de part et d'autre du plan médian vertical (PMV) et présente un profil transversal qui comporte, au niveau du plan médian vertical (PMV), une zone centrale décalée vers le bas par rapport aux bords latéraux (24.1, 24.2).

5. Réservoir cryogénique (10) selon l'une des revendications précédentes, **caractérisé en ce que** chacune des premières parois (24) comprend au moins un premier orifice traversant (28) et/ou une découpe (38) pour permettre un écoulement de liquide de la partie supérieure (14.1) vers la partie inférieure (14.2) de l'enceinte (14).

6. Réservoir cryogénique (10) selon l'une des revendications précédentes, **caractérisé en ce que** la deuxième série de deuxièmes parois (26) comprend au moins quatre deuxièmes parois (26) sensiblement perpendiculaires à la première direction (X).

7. Réservoir cryogénique (10) selon l'une des revendications précédentes, **caractérisé en ce qu'**au moins une deuxième paroi (26) comprend au moins un deuxième orifice traversant (40).

8. Réservoir cryogénique (10) selon l'une des revendications précédentes, **caractérisé en ce que** la structure anti-ballottement (22) comprend au moins une troisième paroi (42) sensiblement perpendiculaire à la deuxième direction (Y).

9. Réservoir cryogénique (10) selon l'une des revendications précédentes, **caractérisé en ce que** le réservoir cryogénique (10) comprend au moins un système d'étanchéité (30) intercalé entre au moins une première paroi (24) et l'enceinte (14), limitant un passage de fluide entre ladite première paroi (24) et l'enceinte (14).

10. Réservoir cryogénique (10) selon l'une des revendications précédentes, **caractérisé en ce que** la cloison (44) comprend un bord périphérique (b44) distant de l'enceinte (14) d'un espacement (E44) réduit et **en ce que** le réservoir cryogénique (10) comprend une lame périphérique (46) qui s'étend sur au moins une partie du bord périphérique (b44) de la cloison (44), sensiblement parallèle à la cloison (44) et faiblement espacée de cette dernière.

11. Réservoir cryogénique (10) selon l'une des revendications précédentes, **caractérisé en ce que** le système de liaison (50) comprend un élément déformable de manière élastique (52) qui comporte une partie centrale (52.1) reliée à l'enceinte (14), un anneau périphérique (52.2) relié à la structure anti-ballottement (22) ainsi que plusieurs lames radiales (52.3) reliant la partie centrale (52.1) et l'anneau périphérique (52.2) et permettant à la partie centrale (52.1) et l'anneau périphérique (52.2) de se déplacer l'un par rapport à l'autre selon une direction de déplacement (DD).

12. Aéronef comprenant au moins un réservoir cryogénique (10) selon l'une des revendications précédentes.
